# DEMANDE DE BREVET EUROPEEN

(11) **EP 1 460 018 A1**
(43) Date de publication de la demande: **22.09.2004**
(21) Numéro de dépôt: 04356037.4
(22) Date de dépôt: 16.03.2004
(51) Int. Cl.: B66B 5/00, B66B 13/16

(54) **Systéme e commande d'un dispositif de déverrouillage de secours pour porte palière de gaine d'ascenseur**

(30) Priorité: 17.03.2003 FR 0303247
(71) Demandeur: Tegur, 69630 Chaponost (FR)
(72) Inventeur: Robert, Yves, 26800 Etoile sur Rhone (FR)
(74) Mandataire: Maureau, Philippe

(57) **Abrégé**

Il s'agit d'un système de commande (12) d'un dispositif de déverrouillage de secours pour porte palière de gaine d'ascenseur qui comprend un organe d'entraînement (13) destiné à être relié au dispositif de déverrouillage de secours pour l'entraîner entre une position de verrouillage de la porte palière et une position de déverrouillage de cette porte, un doigt rotatif (14) qui est destiné à être entraîné en rotation par une clef de manoeuvre, des moyens de sélection (15) pour sélectivement permettre la mise en prise du doigt rotatif et de l'organe d'entraînement, et qui sont mobiles entre une première position dans laquelle le doigt rotatif est libre en rotation par rapport à l'organe d'entraînement et une deuxième position dans laquelle le doigt rotatif et l'organe d'entraînement sont solidaires en rotation, et des moyens de commande (16) du déplacement des moyens de sélection entre les première et deuxième positions.

## Description

La présente invention concerne les systèmes de commande des dispositifs de déverrouillage de secours pour des portes palières de gaine d'ascenseur.

Afin de permettre l'ouverture d'urgence d'une porte palière d'ascenseur, il est connu de placer sur l'ouvrant ou le dormant de cette porte palière, un dispositif de déverrouillage de secours. Ce dispositif de déverrouillage de secours est généralement actionné au moyen d'une clef telle qu'un triangle que tous les services de secours possèdent. Le logement réceptionnant cette clef est localisé en un emplacement accessible aussi bien aux services de secours, qu'à n'importe quel utilisateur et donc à des utilisateurs malveillants.

Par conséquent, même si de tels dispositifs donnent entièrement satisfaction quant au déverrouillage de secours, ils peuvent être vandalisés de sorte qu'un utilisateur malveillant peut déverrouiller la porte palière de la gaine d'ascenseur sans que la cabine d'ascenseur soit présente en arrière de la porte. Un utilisateur non averti de l'absence de la cabine peut ainsi ouvrir la porte et chuter dans la gaine d'ascenseur vide. Ces dispositifs entraînent donc malheureusement de nombreux accidents par malveillance.

La présente invention a donc pour but de remédier aux inconvénients précités en fournissant des moyens qui permettent d'éviter l'utilisation malveillante d'un dispositif de déverrouillage de secours.

A cet effet, selon l'invention, il est fourni un système de commande d'un dispositif de déverrouillage de secours pour porte palière de gaine d'ascenseur essentiellement caractérisé en ce qu'il comprend :
- un organe d'entraînement destiné à être relié au dispositif de déverrouillage de secours, et qui est mobile entre une position de repos et une position active pour entraîner le dispositif de déverrouillage entre respectivement une position de verrouillage de la porte palière et une position de déverrouillage de cette porte,
- un doigt rotatif qui est destiné à être entraîné en rotation par une clef de manoeuvre extérieure au système,
- des moyens de sélection pour sélectivement permettre la mise en prise du doigt rotatif et de l'organe d'entraînement, et qui sont mobiles entre une première position dans laquelle le doigt rotatif est libre en rotation par rapport à l'organe d'entraînement et une deuxième position dans laquelle le doigt rotatif et l'organe d'entraînement sont solidaires en rotation, et
- des moyens de commande du déplacement des moyens de sélection entre les première et deuxième positions.

Ainsi, grâce à ces dispositions, seuls les services de secours ou des personnes autorisées peuvent actionner les moyens de commande du déplacement des moyens de sélection afin de pouvoir mettre en prise, au moyen de leur clef de manoeuvre, le doigt rotatif avec l'organe d'entraînement qui actionne le dispositif de déverrouillage de secours pour déverrouiller la porte. Même si une personne non autorisée possède une clef de manoeuvre, le doigt rotatif étant monté fou lorsque les moyens de sélection sont dans leur première position, le dispositif de déverrouillage de secours ne pourra pas être actionné. De plus, puisque le doigt rotatif est monté fou, il n'offre pas de résistance mécanique et ne peut donc pas être forcé par vandalisme. De même, les moyens de sélection étant inaccessibles, ils ne pourront pas être forcés.

De préférence, l'organe d'entraînement et le doigt rotatif forment un dispositif à crabot.

Dans un mode préféré de réalisation, le doigt rotatif et l'organe de commande sont mobiles en rotation autour d'un même axe et sont alignés suivant cet axe, le doigt rotatif étant en outre déplaçable en translation suivant ledit axe.

En variante, les moyens de sélection comprennent une fourche mobile transversalement par rapport au dispositif à crabot entre la première position dans laquelle elle est interposée entre le doigt rotatif et l'organe d'entraînement et la deuxième position dans laquelle elle est dégagée du dispositif à crabot.

De préférence, les moyens de sélection comprennent en outre des moyens de blocage qui coopèrent, dans la première position des moyens de sélection, avec l'organe d'entraînement pour bloquer la rotation de l'organe d'entraînement. Le dispositif de déverrouillage de secours est ainsi bloqué en position de verrouillage.

Encore de préférence, le doigt rotatif comprend un pignon à denture extérieure et l'organe d'entraînement comprend une couronne à denture intérieure située en regard du pignon.

Selon encore une autre caractéristique de l'invention, la fourche délimite un logement dans lequel le pignon du doigt rotatif pénètre lorsque la fourche est dans sa première position, la dimension de la fourche suivant ledit axe étant au moins égale à celle du pignon.

Avantageusement, le système comprend en outre un ressort de compression qui s'étend suivant l'axe du dispositif à crabot et qui est interposé entre le doigt rotatif et l'organe d'entraînement pour écarter le pignon et la couronne d'un espace au moins égal à la dimension de la fourche.

Dans une autre variante, les moyens de commande de la fourche comprennent un électro-aimant dont l'alimentation en courant électrique est commandée à distance et provoque le déplacement de la fourche vers sa deuxième position.

Avantageusement, les moyens de blocage comprennent une encoche ménagée dans la fourche et qui est destinée à coopérer avec un ergot porté par l'organe d'entraînement.

Encore de préférence, le système comprend en outre un palier dont une première extrémité immobilise axialement l'organe d'entraînement et dont une deuxième extrémité loge à coulissement et en rotation le doigt rotatif, le palier comprenant en outre une lumière dans laquelle la fourche est déplaçable transversalement au palier.

Avantageusement, l'organe d'entraînement est monté solidaire en rotation d'une bielle de commande d'un pêne pour porte battante de gaine d'ascenseur.

En variante, l'organe d'entraînement est relié à un câble de commande d'une tringlerie pour porte coulissante de gaine d'ascenseur.

De toute façon, l'invention sera bien comprise à l'aide de la description qui suit en référence au dessin schématique annexé représentant à titre d'exemple non limitatif une forme de réalisation préférentielle d'un système de commande selon l'invention.

La figure 1 est une vue en perspective de l'ensemble du dispositif de déverrouillage de secours et du système de commande, ce dispositif étant installé sur le dormant d'une porte palière battante de gaine d'ascenseur, la clef de manoeuvre étant prête à être insérée dans le système de commande.

Les figures 2 et 3 sont respectivement des vues en perspective et en plan du dispositif de déverrouillage équipées du système de commande selon la présente invention, les capots métalliques ayant été retirés.

Les figures 4 à 7 sont respectivement des vues en perspective éclatée, en perpective arrière et avant, et en coupe longitudinale du système de commande de la figure 2.

La figure 8 est vue en perspective éclatée d'une première variante du système de commande.

Les figures 9 et 10 représentent une deuxième variante du système de commande selon la présente invention.

Le dispositif de déverrouillage 1 représenté aux figures 1 à 3 est destiné à permettre le déverrouillage de secours d'une porte palière à battant pour une gaine d'ascenseur. Dans le cas présent, ce dispositif est monté dans le dormant 2 de la porte à battant (non représentée). On comprend bien entendu qu'en variante, ce dispositif pourrait être monté sur l'ouvrant de la porte palière.

Les dispositifs de déverrouillage de secours pour porte d'ascenseur sont largement connus et ne sont pas ici décrits en détail. On peut simplement rappeler, pour mémoire, que le dispositif de déverrouillage 1 est destiné à agir sur un pêne 5 destiné à être engagé dans ou désengagé hors d'une gâche (non représentée) complémentaire portée par le battant de la porte palière. Ce pêne 5 a généralement un mouvement transversal par rapport à la direction X-X selon laquelle s'étend le dormant 2 de la porte.

Le dispositif de déverrouillage de secours 1 comprend de manière connue en soi, un palonnier 7 qui comprend une tête 8 et au moins une branche supérieure 9. Dans les dispositifs de déverrouillage connus, la tête 8 possède une forme complémentaire de celle d'une clef de manoeuvre 10 utilisée par les services de secours ou tout autre personne habilitée à déverrouiller la porte en cas d'urgence.

Par l'intermédiaire de la clef de manoeuvre 10, la branche supérieure 9 du dispositif de déverrouillage de secours 1 est entraînée en rotation parallèlement au plan de la porte, entre une position de verrouillage de cette porte dans laquelle le pêne 5 est en saillie (tel que représenté aux figures 1 à 3) pour pénétrer dans la gâche de la porte, et une position de déverrouillage de cette porte dans laquelle le pêne 5 est en retrait à l'intérieur du dormant de la porte pour libérer l'ouvrant de cette porte.

Selon la présente invention, un système de commande 12 est interposé entre la clef de manoeuvre 10 et le dispositif de déverrouillage de secours 1. Ce système de commande 12 est plus particulièrement représenté aux figures 4 à 7. Le système 12 possède un organe d'entraînement 13 qui est destiné à être relié au dispositif de déverrouillage de secours 1, et qui est mobile entre une position de repos et une position active pour entraîner ce dispositif 1 entre respectivement les positions de verrouillage et de déverrouillage de la porte.

Le système de commande 12 possède en outre un doigt rotatif 14 qui est destiné à être entraîné en rotation par la clef de manoeuvre 10, ainsi que des moyens de sélection 15 pour sélectivement permettre la mise en prise du doigt rotatif 14 et de l'organe d'entraînement 13, et qui sont mobiles entre une première position dans laquelle le doigt rotatif 14 est libre en rotation par rapport à l'organe d'entraînement 13 et une deuxième position dans laquelle le doigt rotatif 14 et l'organe d'entraînement sont solidaires en rotation.

Selon une autre caractéristique essentielle de l'invention, le système 12 possède en outre des moyens de commande 16 pour déplacer les moyens de sélection 15 entre les première et deuxième positions.

Plus particulièrement, l'organe d'entraînement 13 est solidaire en rotation de la tête 8 du palonnier 7 et le doigt rotatif 14 possède une face avant 11 tournée vers l'extérieur du dormant 2 de la porte qui est de forme complémentaire à celle de la clef 10 de manoeuvre. Cette forme peut être triangulaire, ou bien encore polygonale.

Selon une autre caractéristique de l'invention, l'organe d'entraînement 13 et le doigt rotatif 14 forment un dispositif à crabot d'axe Y-Y perpendiculaire à l'axe X-X. L'organe 13 et le doigt 14 sont ainsi mobiles en rotation autour d'un même axe et sont alignés suivant cet axe.

En position de repos, c'est-à-dire lorsque le dispositif de déverrouillage de secours n'est pas actionné, le doigt 14 est monté fou de sorte que la rotation du doigt 14 n'entraîne pas en rotation l'organe 13.

A cet effet, les moyens de sélection 15 sont interposés entre le doigt 14 et l'organe d'entraînement 13 pour interdire la coopération par engrenage du doigt 14 et de l'organe 13.

La face arrière 17 (tournée à l'opposé de la face avant 11) du doigt 14 est munie d'un pignon à denture extérieure 18 tandis que l'organe d'entraînement 13 possède une couronne à-denture intérieure 19 située en regard du pignon 18 en étant complémentaire de ce pignon pour coopérer sélectivement.

Le pignon 18 et la couronne 19 sont de même axe et sont centrés sur l'axe Y-Y.

Le doigt 14 et l'organe 13 sont sollicités l'un à l'encontre de l'autre par un ressort de compression 20 interposé entre les deux faces en regard du doigt 14 et de l'organe 13 qui portent respectivement le pignon 18 et la couronne 19. Ainsi, le ressort de compression 20 est logé dans un alésage 21 qui débouche sur la face arrière 17 du doigt 14 et est en butée contre un ergot 22 qui est en saillie à l'intérieur de la couronne 19, à partir de l'organe 13. En variante, le ressort de compression peut être remplacé par un aimant qui repousse le doigt et l'organe d'entraînement l'un à l'encontre de l'autre par répulsion magnétique.

Le doigt 14 est ainsi non seulement mobile en rotation autour de l'axe Y-Y, mais également est monté déplaçable en translation selon cet axe à l'intérieur d'un palier 25. Une première extrémité 26 ou extrémité avant de ce palier est en appui contre le dormant 2 de la porte et une deuxième extrémité 27 ou extrémité arrière de ce palier immobilise axialement l'organe d'entraînement 13 tout en permettant la rotation de cet organe autour de l'axe Y-Y.

Le ressort de compression 20 permet d'écarter le doigt 14 et l'organe d'entraînement 13 en libérant un espace dans lequel les moyens de sélection 15 pénètrent, lorsque le système de déverrouillage 1 ne doit pas être actionné, pour être interposés entre le doigt 14 et l'organe 13.

A cet effet, les moyens de sélection 15 comprennent une fourche 30 déplaçable en translation selon l'axe X-X, parallèlement à la direction de la double flèche F (figure 7), et qui définit un logement 31 dans lequel le pignon 18 pénètre lorsque la fourche 30 est interposée entre le doigt 14 et l'organe d'entraînement 13. La fourche 30 s'étend transversalement au palier 25, en étant extérieure à celui-ci, et pénètre à l'intérieur de ce palier au travers d'une ouverture 32 pour atteindre le pignon 18.

Dans la variante représentée à la figure 8, les moyens de sélection 15 comprennent en outre des moyens de blocage en rotation 37 de l'organe d'entraînement 13 qui coopèrent avec cet organe 37 lorsque les moyens de sélection sont dans la première position. Les moyens de blocage comprennent une encoche 37 située dans le fond de la fourche 31 et l'organe d'entraînement 13 possède un ergot 38 qui fait saillie selon l'axe Y-Y à partir de la couronne 19. Cet ergot pénètre dans l'encoche 37 lorsque la fourche 30 est dans la première position dans laquelle le doigt 14 est monté fou. Le dispositif de déverrouillage de secours est alors bloqué en position de verrouillage. On comprend que les moyens de blocage 37 peuvent également prendre la forme de deux méplats portés par l'organe 13 destinés à coopérer avec des formes complémentaires de la fourche 30.

Le mouvement de translation en va et vient de la fourche 30 est commandé par les moyens de commande 16 qui peuvent par exemple être un électro-aimant.

La fourche 30 est mobile entre une première position dans laquelle elle est interposée entre le doigt 14 et l'organe 13 tel que représenté aux figures 5 à 7, et une deuxième position dans laquelle l'électro-aimant a entraîné la fourche 30 vers le bas pour la dégager du doigt 14 et ainsi permettre de repousser le doigt 14 en direction de l'organe 13, à l'encontre de la force du ressort de compression 20.

La fourche 30 est sollicitée par un autre ressort de compression 35 vers sa première position. L'alimentation en courant électrique de l'électroaimant 16 provoque le déplacement de la fourche 30 depuis sa première position vers sa deuxième position, à l'encontre de la force du ressort 35.

L'alimentation en courant électrique de l'électro-aimant 16 est commandée à distance du système 1, en un emplacement distinct de la clef de manoeuvre 10. Cet emplacement est de préférence non apparent pour un utilisateur non averti. Il est par exemple situé dans le local où est implanté le moteur d'entraînement de la cabine d'ascenseur.

Lorsque la fourche 30 est dans sa deuxième position ou position effacée, la clef de manoeuvre 10 peut d'une part entraîner le doigt 14 en translation selon l'axe Y-Y pour venir coopérer avec l'organe 13, mais également en rotation pour entraîner en rotation l'organe 13 entre sa position de verrouillage de la porte palière et sa position de déverrouillage de cette porte.

Au contraire, lorsque la fourche 30 est dans sa première position, le doigt 14 ne peut pas coopérer avec l'organe 13. Le doigt est alors monté fou de sorte que toute action malveillante sur ce doigt n'a pas de conséquence sur le déblocage intempestif de la porte puisque l'organe de manoeuvre reste immobile, n'entraînant donc pas le dispositif de déverrouillage de secours.

Dans la variante représentée aux figures 9 et 10, le système de commande 12 selon la présente invention comporte les mêmes parties constitutives, l'organe d'entraînement n'est toutefois plus solidaire en rotation de la tête 8 du palonnier 7, un câble 40 logé dans une enveloppe 41 est entraîné à coulissement par la rotation de l'organe 13. Ce câble 40 est destiné à être relié à une tringlerie (non représentée) pour une porte coulissante de gaine d'ascenseur. Le fonctionnement du système de commande 12 est identique à celui décrit précédemment.

Comme il va de soi, l'invention ne se limite pas à la forme de réalisation préférentielle décrite ci-dessus à titre d'exemple non limitatif, elle en embrasse au contraire toutes les variantes de réalisation dans le cadre des revendications ci-après.

## Revendications

1. Système de commande (12) d'un dispositif de déverrouillage de secours (1) pour porte palière de gaine d'ascenseur, **caractérisé en ce qu'**il comprend :
- un organe d'entraînement (13) destiné à être relié au dispositif de déverrouillage de secours (1), et qui est mobile entre une position de repos et une position active pour entraîner le dispositif de déverrouillage (1) entre respectivement une position de verrouillage de la porte palière et une position de déverrouillage de cette porte,
- un doigt rotatif (14) qui est destiné à être entraîné en rotation par une clef de manoeuvre (10) extérieure au système,
- des moyens de sélection (15) pour sélectivement permettre la mise en prise du doigt rotatif (14) et de l'organe d'entraînement (13), et qui sont mobiles entre une première position dans laquelle le doigt rotatif (14) est libre en rotation par rapport à l'organe d'entraînement et une deuxième position dans laquelle le doigt rotatif (14) et l'organe d'entraînement (13) sont solidaires en rotation, et
- des moyens de commande (16) du déplacement des moyens de sélection (15) entre les première et deuxième positions.

2. Système de commande selon la revendication 1, **caractérisé en ce que** l'organe d'entraînement (13) et le doigt rotatif (14) forment un dispositif à crabot.

3. Système de commande selon la revendication 2, **caractérisé en ce que** le doigt rotatif (14) et l'organe de commande (13) sont mobiles en rotation autour d'un même axe (Y-Y) et sont alignés suivant cet axe, le doigt rotatif (14) étant en outre déplaçable en translation suivant ledit axe.

4. Système de commande selon la revendication 2 ou 3, **caractérisé en ce que** les moyens de sélection (15) comprennent une fourche (30) mobile transversalement par rapport au dispositif à crabot (13, 14) entre la première position dans laquelle elle est interposée entre le doigt rotatif (14) et l'organe d'entraînement (13) et la deuxième position dans laquelle elle est dégagée du dispositif à crabot(13, 14).

5. Système de commande selon l'une quelconque des revendications 2 à 4, **caractérisé en ce que** les moyens de sélection (15) comprennent en outre des moyens de blocage (37) qui coopèrent, dans la première position des moyens de sélection (15), avec l'organe d'entraînement (13) pour bloquer la rotation de l'organe d'entraînement.

6. Système de commande selon la revendication 4 ou 5, **caractérisé en ce que** le doigt rotatif (14) comprend un pignon à denture extérieure (18) et l'organe d'entraînement (13) comprend une couronne à denture intérieure (19) située en regard du pignon (18).

7. Système de commande selon la revendication 6, **caractérisé en ce que** la fourche (30) délimite un logement (31) dans lequel le pignon (18) du doigt rotatif (14) pénètre lorsque la fourche (30) est dans sa première position, la dimension de la fourche suivant ledit axe (Y-Y) étant au moins égale à celle du pignon (18).

8. Système de commande selon la revendication 6 ou 7, **caractérisé en ce que** le système (12) comprend en outre un ressort de compression (20) qui s'étend suivant l'axe (Y-Y) du dispositif à crabot (13, 14) et qui est interposé entre le doigt (14) rotatif et l'organe d'entraînement (13) pour écarter le pignon (18) et la couronne (19) d'un espace au moins égal à la dimension de la fourche (30).

9. Système de commande selon la revendication 7 ou 8, **caractérisé en ce que** les moyens de commande (16) de la fourche (30) comprennent un électroaimant dont l'alimentation en courant électrique est commandée à distance et provoque le déplacement de la fourche (30) vers sa deuxième position.

10. Système de commande selon l'une quelconque des revendications 5 à 9, **caractérisé en ce que** les moyens de blocage (37) comprennent une encoche ménagée dans la fourche (30) et qui est destinée à coopérer avec un ergot (38) porté par l'organe d'entraînement (13).

11. Système de commande selon l'une quelconque des revendications 6 à 10, **caractérisé en ce qu'**il comprend en outre un palier (25) dont une première extrémité (27) immobilise axialement l'organe d'entraînement (13) et dont une deuxième extrémité (26) loge à coulissement et en rotation le doigt rotatif (14), le palier (25) comprenant en outre une lumière (32) dans laquelle la fourche (30) est déplaçable transversalement au palier (25).

12. Système de commande selon la revendication 11, **caractérisé en ce que** l'organe d'entraînement (13) est monté solidaire en rotation d'une bielle de commande (9) d'un pêne (5) pour porte battante de gaine d'ascenseur.

13. Système de commande selon la revendication 11, **caractérisé en ce que** l'organe d'entraînement (13) est relié à un câble de commande (40) d'une tringlerie pour porte coulissante de gaine d'ascenseur.
